# EUROPÄISCHE PATENTSCHRIFT

(11) **EP 2 132 129 B1**
(45) Veröffentlichungstag und Bekanntmachung des Hinweises auf die Patenterteilung: **20.09.2017**
(21) Anmeldenummer: 08734591.4
(22) Anmeldetag: 06.03.2008
(51) Int. Cl.: B67B 3/26, B67C 3/00

(54) **VERFAHREN ZUR ÜBERWACHUNG, STEUERUNG UND OPTIMIERUNG VON ABFÜLLANLAGEN**
METHOD FOR MONITORING, CONTROLLING AND OPTIMISING FILLING SYSTEMS FOR FOODSTUFFS, IN PARTICULAR FOR BEVERAGE BOTTLES
PROCÉDÉ DE SURVEILLANCE, DE COMMANDE ET D'OPTIMISATION D'INSTALLATIONS DE REMPLISSAGE POUR PRODUITS ALIMENTAIRES, NOTAMMENT POUR BOUTEILLES À BOISSONS

(30) Priorität: 28.03.2007 DE 102007014802
(43) Veröffentlichungstag der Anmeldung: 16.12.2009
(73) Patentinhaber: KHS GmbH, 44143 Dortmund (DE)
(72) Erfinder: TILL, Volker, 65719 Hofheim am Taunus (DE); MUSZINSKI, Olaf, 65779 Kelkheim (DE); STIENEN, Thomas, 44309 Dortmund (DE); SCHOLZ, Ulrich, 59348 Lüdinghausen (DE); MENKE, Herbert, 56659 Burgbrohl (DE)
(86) Internationale Anmeldenummer: PCT/EP2008/001775
(87) Internationale Veröffentlichungsnummer: WO 2008/116546

(56) Entgegenhaltungen:
- EP-A- 0 512 244
- EP-A1- 0 190 090
- EP-A1- 0 344 404
- EP-A2- 1 754 549
- CH-A5- 695 940
- DE-A1- 4 239 238
- DE-A1- 10 245 720
- DE-U1- 29 713 701
- JP-A- 2000 158 527

## Beschreibung

Die Erfindung richtet sich auf ein Verfahren zur Überwachung, Steuerung und Optimierung von Abfüllanlagen für Produkte aller Art, bei welchen feste oder flüssige Produkte in Behälter wie Dosen, Flaschen oder dergleichen abgefüllt werden. Insbesondere richtet sich die vorliegende Erfindung auf Anwendungen in Abfüllanlagen für Getränke.

Derartige Abfüllanlagen für Getränke werden im vollautomatischen Betrieb eingesetzt, beispielsweise ausgehend von der Zufuhr von Flaschen, ggf. einer Station zur Flaschenreinigung, eine Station zur Inspektion der ungefüllten Flaschen, zu der eigentlichen Behälterfüllmaschine, einer Einrichtung zum Verschließen der Flaschen und schließlich zu Einrichtungen zum Etikettieren und ggf. zum Verpacken in entsprechende Transportgebinde und zum Palletieren dieser Transportgebinde.

Wegen der häufig gegen Außeneinflüsse, insbesondere schädigende Keime, sehr sensiblen Flascheninhalte, insbesondere im Lebensmittelsektor, werden die Abfüllanlagen häufig in sogenannten Reinräumen betrieben, wobei es möglichst vermieden werden soll, dass Personen in den Abfüllvorgang eingreifen.

Wegen der Komplexität der Maschinenverbände einschließlich der Transporteinheiten und der notwendigen Steuerung ist man bemüht, alle Anlagenelemente so aufeinander abzustimmen, dass es zu einem reibungslosen Abfüllvorgang kommt bei möglichst optimalem Durchsatz, d.h. in der Regel zu einem möglichst großen Durchsatz gemessen in Behältern pro Stunde.

Wegen der Betriebsweise ist es geboten, etwaig entstehende Fehler innerhalb der Gesamtanlage möglichst frühzeitig zu erkennen. Dabei sind insbesondere Störungen des ungestörten Flaschendurchsatzes möglichst frühzeitig zu erkennen und möglichst rasch zu beseitigen, um die maximale Leistungsfähigkeit der Anlage ungestört ausnutzen zu können.

Hier setzt die Erfindung an, deren Aufgabe im Wesentlichen darin besteht, eine Anlagen- oder Maschinenüberwachung vorzunehmen. Im Rahmen dieser Anlagen- oder Maschinenüberwachung kann beispielsweise der Einsatz von innerhalb der Anlage befindlichen, mit der Fehlererkennung und/oder der Leistungssteuerung beauftragter Personen vollständig eingespart werden, zumindest aber deutlich reduziert werden. Weiterhin können zusätzliche, der Personensicherheit oder auch der Prozesssicherheit dienenden Funktionen realisiert werden.
Vorzugsweise erfolgen die Anlagenüberwachung und die mit dieser verbundene Fehlererkennung und/oder die Leistungssteuerung der Anlage automatisch zumindest aber im Wesentlichen automatisch. Diese Aufgabe wird durch ein Verfahren gemäß Anspruch 1 gelöst. Dabei wird es durch die Bildverarbeitungseinheit u.a. ermöglicht, aktuelle Informationen über den Betriebszustand zumindest eines Teilbereiches der Gesamtanlage zu gewinnen, wobei der Inhalt des durch die Kamera aufgenommenen Bildes analysiert und zur aktiven Beeinflussung der Anlagensteuerung, bzw. zur Auslösung etwaiger Maßnahmen zur Sicherung von Personen oder zur Störungsbeseitigung verwendet wird.
Dabei ist im Rahmen der vorliegenden Erfindung unter den Begriffen "Analyse des aufgenommenen Bildes" und/oder Bildverarbeitung weiterhin zu verstehen, dass eine geeignete Software aus den aufgenommenen Bildern Informationen über die innerhalb des Bildes befindlichen Objekte gewinnt. Dazu wird auf an sich bekannte Weise zunächst ermittelt, welche Objekte sich innerhalb des Bildes befinden. Bei diesen Objekten handelt" es sich um Behälter wie Flaschen oder Dosen, wobei sich diese Behälter auch in verschiedenen Orientierungen an verschiedenen Orten befinden können, also aufrecht stehend oder aber auch umgefallen. Auch Personen können sich an unterschiedlichsten Orten befinden und dabei die unterschiedlichsten Körperhaltungen einnehmen oder gar Bewegungen ausführen. Bekannte Systeme zur Bildverarbeitung arbeiten bei der Objekterkennung beispielsweise nach einem Verfahren des Antastens mit nachfolgendem Konturvergleich, worauf sich beispielsweise eine Merkmalserkennung anschließen kann.

Ebenfalls wird es in einer weiteren Ausführungsform durch den Einsatz von derartiger Erkennungssysteme ermöglicht, einen vollautomatischen Betrieb auch im Störfall zu gewährleisten, d.h. eine Fehlererkennung kann sofort automatisch zur Steuerungsroutine führen, die ggf. auch eine vollautomatische Fehlerbeseitigung nach sich zieht.
Der grundsätzllche Einsatz von opto-elektronischen Einrichtungen zur Zustandsbeobachtung von in Anlagen ablaufenden Prozessen ist bekannt, so belspielsweise aus der DE 10 2004 029 359 B4.
Es ist auch bekannt, Teilsteuerungsautomaten durch derartige opto-elektronische Einrichtungen zu steuern, wobei eine einfache und seit langem bekannte derartige Möglichkeit in dem Einsatz von Lichtschranken besteht von denen wenigstens eine Ja-/Nein-Information herleitbar ist.

Ebenfalls bekannt wurde eine Vorrichtung nach der Schrift EP 0 512 244 A1. Diese Schrift zeigt eine Vorrichtung zum Sterilisieren von temperaturbelastbaren Verpackungskhältern. Bei dieser Vorrichtung werden auf einem, Transportband aufstehende Behälter durch einen tunnelartigen Ofen hindurchgeführt. Dabei werden die Behälter unit Wärme beaufschlagt. Zur Steuerung und Regelung der Transportgeschwindigkeit und/oder der Heizleistung des Ofens werden die von den Behältern emittierten Infrarotstrahlungen beispielsweise durch eine Infrarot-Kamera aufgenommen. Die auf diese Art gewonnenen Bilder werden mittels eines Bildverarbeitungsprogramms analysiert. Dabei ist es wesentlich, dass entsprechend der Lehre dieser Schrift die Bilder "Zeile für Zeile und Punkt für Punkt" abgetastet werden um die empfangenden Temperatursignale einzelnen Meßpunkten zuordnen zu können. Somit bietet die vorgestellt Vorrichtung die Möglichkeit gemessene Temperaturen bestimmten Teilbereichen von Behältern zuzuordnen. Eine Bildverarbeitung im Sinne einer Objekterkennung, also im Sinne der Erkennung unterschiedlichster Objekte hingegen schlägt diese Schrift nicht vor.

Die EP 190 090 A1 offenbart ein Verfahren gemäß dem Oberbegriff des Anspruchs 1 und zeigt die Verwendung optische Bildverarbeitung im Transportbereich einer Behälterbehandlungsmaschine. Kameras ermitteln dort den Abstand zwischen einzelnen Behältern und eine Auswertungssoftware evaluiert über die Abstände der Behälter die Belegungsdichte auf dem Transportweg und steuern dementsprechend Motoren einer Fördereinrichtung im Transportweg.

Das opto-elektronische System ist demgegenüber deutlich vielseitiger. Durch die Anwendung der vorliegenden Erfindung, kann beispielsweise die Anzahl der bewegten Objekte, wie der zu befüllenden oder der bereits gefüllten Flaschen ebenso abgefragt werden, wie etwa die räumllche Position von Flaschen, etwa ein Zustand, in dem eine Flasche umgefallen ist und so die Gefahr einer Fehlfunktion von weiteren Anlagenteile besteht.
Es ist dem Fachmann aus dem Stand der Technik beispielswelse bekannt, die Leistungsregelung einer Gesamtanlage zur Füllung von Behältern bzw. die Leistungsregalung einzelner Maschinen der Gesamtanlage anhand der Belegung der Transporteure und/oder Pufferstrecken zwischen den einzelnen Maschinen vorzunehmen. Dabei entspricht es dem Stand der Technik, an den Transporteuren, und auch an den Pufferstrecken eine Anzahl so genannter Stausrhalter anzuordnen, welche dann ein digitales Signal abgeben, wenn sie durch den, zwischen den Behältern herrschendem Staudruck betätigt werden, d.h. wenn die Transportstrecke, bzw. die Pufferstrecke mit Flaschen oder Dosen belegt ist. Diese Vorgehensweise liefert naturgemäß nur sehr grobe Angaben über den Belegungsgrade der Transportstrecke oder der Pufferstrecke, beispielsweise in den Stufen "leer", "20% gefüllt" und "50% gefüllt". Genauere Angaben zum Belegungsgrad würden zwar eine verbesserte Anlagensteuerung ermöglichen, werden aber zurzeit, da eine größere Anzahl von Stauschaltern einen deutlich erhöhten konstruktiven und fertigungstechnischen Aufwand bedeutet, nicht ermittelt.

Die Belegung der Transport- bzw. Pufferstrecken wird beispielsweise durch eine oder mehrere Kameras abgefragt, wobei die jeweiligen Belegungs-grade durch eine elektronische Bildverarbeitung der aufgenommenen Bilder ermittelt werden. Dabei werden bei entsprechender Programmierung beispielsweise für jede einzelne Pufferstrecke genaue, d.h. fein abgestufte Belegungsgrade, beispielsweise in 2%-Schritten ermittelt.
Zur Ermittlung dieser fein gestuften Belegungsgrade wird innerhalb der Bildverarbeitung beispielsweise wie folgt vorgegangen: Zunächst wird das aufgenommene Bild dahingehend analysiert, welche Anzahl von Flaschen oder Dosen sich zum Aufnahmezeitpunkt auf der Pufferstrecke befindet, wobei vorzugsweise jede einzelne Flasche als ein Objekt des Typs "Flasche", d.h. als eine solche erkannt wird. Anschließend wird die ermittelte Zahl der Flaschen mit einer, rechnerintern gespeicherten, möglichen maximalen Anzahl von Flaschen verglichen, woraus sich der aktuelle Belegungsgrad ermitteln lässt.
In Abhängigkeit vom ermittelten Belegungsgrad der zugehörigen Pufferstrecke kann nachfolgend die Durchsatzleistung einer Einzelmaschine vorteilhaft geregelt werden, wobei u.a. aufwändige Verkabelungen vermieden werden.

Weitere Ausgestaltungen der Erfindung ergeben sich aus den Unteransprüchen. So besteht z.B. eine weitere Möglichkeit darin, Wärmebildkameras einzusetzen, wodurch es ermöglicht wird, neben der reinen optischen Wahrnehmung auch z.B. Temperaturen zu messen. Diese Vorgehensweise eignet sich insbesondere dazu, einzelne Prozesse innerhalb einer Gesamtanlage zu überwachen. So ist z.B. vorgesehen, einen in Anlagen zur Abfüllung von Lebensmitteln häufig vorgesehenen Pasteur dahingehend zu kontrollieren, dass die Temperatur der in diesen Pasteur einlaufenden Behälter und/oder die Temperatur der aus dem Pasteur auslaufenden Behälter innerhalb vorgegebener Grenzen liegt.

Durch die Anwendung einer Wärmebildkamera, in Verbindung mit einer nachfolgenden Bildverarbeitung und Verwendung der ermittelten Ergebnisse (Ist-Temperaturen) zur Anlagensteuerung kann die Prozesssicherheit weiter gesteigert werden, ohne dass beispielsweise der Verkabelungsaufwand gesteigert wird.

Ebenfalls kann mittels der Kombination von Wärmebildkamera und nachfolgender analytischer Bildverarbeitung auch eine Bandschutzüberwachung der gesamten Abfüllanlage erfolgen. Analog ist auch die Überwachung der Eigentemperaturen bestimmter Maschinen und/oder Lagertanks möglich.
Weiterhin können die Systeme auch eingesetzt werden, um z.B. falsch positionierte Behälter, etwa umgefallene Behälter, erkennen zu können. Auch können Erkenntnisse des Einströmverhaltens in die entsprechenden Anlagen, etwa aus Zwischenpuffern mit der Verfahrensweise überwacht werden.

Weiterhin können Systeme auch dahingehend eingesetzt werden, eine Schutzfunktion für die innerhalb der Anlage tätigen Personen oder Mitarbeiter zu realisieren. So ist es beispielsweise möglich, die aktuelle Position und/oder die aktuelle Körperhaltung und/oder die im Vergleich zu vorhergehenden Aufnahmen durchgeführten Bewegungen einer jeden innerhalb der Anlage befindlichen Person zu analysieren.

Bei einem möglichen Ergebnis einer derartigen Analyse könnte es sich beispielsweise darum handeln, ob bei einer Person eine Notsituation vorliegt. Indikatoren für eine Notsituation können beispielsweise ein "auf dem Boden liegen" in Verbindung mit einer längeren Regungslosigkeit der betreffenden Person sein.

Weiterhin könnte ermittelt werden, ob sich Personen in einem nicht für Personen zugelassenen Teilbereich der Anlage, beispielsweise in einem Sterilbereich, befinden.

Beim Erkennen solcher Situationen könnten durch vorgesehene erweiterte Funktionen der Anlagensteuerung entsprechende Maßnahmen, beispielsweise das Auslösen eines Alarms, veranlasst werden.

Ebenfalls kann durch eine Vorrichtung auch der direkt an den Verarbeitungsmaschinen, beispielsweise den Etikettiermaschinen befindliche Vorrat an Verbrauchsmaterialien, überwacht werden, um bei Unterschreitung eines bestimmten Mindestbestandes entsprechende Maßnahmen einzuleiten.

Weiterhin ist es auch möglich, die Wege des Bedienungspersonals einer Abfüllanlage aufzuzeichnen, um anschließend vorteilhafte Erkenntnisse für die Gestaltung zukünftiger Anlagen zu gewinnen.

Nachfolgend ist die Erfindung anhand eines Aufführungsbeispieles näher beschrieben. Im Einzelnen zeigt die Zeichnung lediglich schematisch dargestellt eine Anlage zum Füllen von Getränkeflaschen.

Eine lediglich symbolisch angedeutete, allgemein mit 1 bezeichnete Anlage soll beispielsweise zum Füllen von Getränkeflaschen dienen. Dabei werden die Flaschen von einer ersten Maschine 2 über mit 3 bezeichnete Transportsegmente einer weiteren Maschine 4 zugeführt. Die Transportsegmente 3 werden durch Antriebsmotoren M angetrieben.

Zur Überwachung der Anlage, beispielsweise auch zur Überwachung des Befüllungsgrades der Transportsegmente und zur Steuerung der Anlage sind Kameras vorgesehen, allgemein mit 5 bezeichnet, deren Daten einer Datenverarbeitungsanlage 6 zugeführt werden, derart, dass eine Steuerung der Anlage möglich ist und insbesondere eine Fehlererkennung und Fehlerbeseitigung automatisch erfolgen kann. Die Skalierung bzw. der Befüllgrad der Transportstrecke ist mit einem Doppelpfeil symbolisch dargestellt.
Weiterhin wird im dargestellten Ausführungsbeispiel die jeweilige Position einer innerhalb der Anlage befindlichen Person überwacht. Diese Person darf beispielsweise den Sicherheitsbereich S nicht betreten. Der Sicherheitsbereich ist beispielsweise durch auf dem Hallenboden angebrachte Farbmarkierungen gekennzeichnet. Überschreitet nun die Person diese Farbmarkierungen, so wird dieses von der Bildverarbeitung erkannt, worauf beispielsweise ein Warnsignal ausgelöst wird, oder aber die Anlage vollständig angehalten wird.

Die eingesetzten optischen Erkennungssysteme können zur Überwachung des Flaschenstromes an wenigstens Teilabschnitten einer Füllanlage eingesetzt werden und/oder zur Überwachung des Belegungsgrades von Puffertischen und/ oder zur Identifizierung von Einzelflaschen im Flaschenstrom, ohne dass die Erfindung auf diese speziellen Einsätze beschränkt wäre.

So ist z.B. ebenfalls vorgesehen, anhand der optischen Erkennungssysteme zu Überprüfen, ob die Anlage allen Anforderungen hinsichtlich der Sauberkeit genügt. Durch die Bildverarbeitung könnten beispielsweise Verunreinigungen des Bodens erkannt werden.

Weiterhin kann auch der innerhalb der Behälter erreichte Füllstand überwacht und durch die Beeinflussung der Füllventile verändert werden.

## Patentansprüche

1. Verfahren zur Überwachung, Steuerung und Optimierung von Abfüllanlagen für Produkte aller Art, insbesondere zur Anwendung in der Getränkeindustrie, in welcher Abfüllanlage die Leistungsregelung von einzelnen Maschinen der Anlage anhand der Belegung von Transporteuren und/oder Pufferstrecken zwischen den einzelnen Maschinen vorgenommen wird, wobei zur Gewinnung von zur Steuerung oder Überwachung der Anlage notwendigen Informationen opto-elektronische Erkennungssysteme und diesen Systemen zugeordnete Datenverarbeitungsanlagen verwendet werden, wobei Bildaufnahmegeräte und Bildverarbeitungsrechner eingesetzt werden, wobei die opto-elektronischen Erkennungssysteme zur Erkennung von Objekten, wie Flaschen oder Dosen angewendet werden, und wobei in den zugeordneten Datenverarbeitungsanlagen Methoden der Bildanalyse und der Objekterkennung angewendet werden, in welchem Verfahren die Belegung der Transporteure und/oder Pufferstrecken der Abfüllanlage durch eine oder mehrere Kameras abgefragt wird, wobei die jeweiligen Belegungsgrade durch eine elektronische Bildverarbeitung der aufgenommenen Bilder ermittelt werden, wobei ferner für jede einzelne Pufferstrecke genaue, d.h. fein abgestufte Belegungsgrade, ermittelt werden, wobei zur Ermittlung dieser fein gestuften Belegungsgrade innerhalb der Bildverarbeitung wie folgt vorgegangen wird: Zunächst wird das aufgenommene Bild dahingehend analysiert, welche Anzahl von Flaschen oder Dosen sich zum Aufnahmezeitpunkt auf der Pufferstrecke befindet, wobei jede einzelne Flasche oder Dose als ein Objekt des Typs, d.h. als eine solche erkannt wird, wobei sich diese Flaschen oder Dosen auch in verschiedenen Orientierungen an verschiedenen Orten auf der Pufferstrecke befinden können, also aufrecht stehend oder auch umgefallen (7), wonach die ermittelte Zahl der Flaschen oder Dosen mit einer, rechnerintern gespeicherten, möglichen maximalen Anzahl von Flaschen oder Dosen verglichen wird, woraus der aktuelle Belegungsgrad ermittelt wird, und wobei in Abhängigkeit vom ermittelten Belegungsgrad der zugehörigen Pufferstrecke nachfolgend die Durchsatzleistung einer einzelnen Maschine der Abfüllanlage geregelt wird.

2. Verfahren nach Anspruch 1, **dadurch gekennzeichnet, dass** Wärmebildkameras und zugeordnete Datenverarbeitungsanlagen eingesetzt werden.

3. Verfahren nach einem der vorangehenden Ansprüche, **dadurch gekennzeichnet, dass** die optischen Erkerinungssysteme zur Überwachung des Flaschen- oder Dosenstromes an wenigstens Teilabschnitten einer Füllanlage eingesetzt werden.

4. Verfahren nach einem der vorangehenden Ansprüche, **dadurch gekennzeichnet, dass** die optischen Erkennungssysteme zur Überwachung des Belegungsgrades von Puffertischen eingesetzt werden.

5. Verfahren nach einem der vorangehenden Ansprüche, **dadurch, gekennzeichnet, dass** die optischen Erkennungssysteme zur Überwachung des Eigenstörverhaltens von Anlagen mit Auswirkung auf vor-/nachgeschalteten Puffern und Anlagenteilen eingesetzt werden.

6. Verfahren nach einem der vorangehenden Ansprüche, **dadurch gekennzeichnet, dass** die fein abgestuften Belegungsgrade 2% Schritte sind.

## Claims

1. Method for monitoring, controlling, and optimising filling systems for all product types, in particular for use in the beverage industry, in which filling systems the performance regulation of individual machines of the system is carried out on the basis of the occupation of transporters and/or buffer segments between the individual machines, wherein, for the obtaining of information required for the controlling or monitoring of the system, use is made of optoelectronic recognition systems and data processing systems associated with the latter, wherein image recording devices and image processing computers are used for this purpose, wherein the optoelectronic recognition systems are used for the recognition of objects, such as bottles or cans, and wherein, in the allocated data processing systems, methods of image analysis and object recognition are used, in which method the occupation of the transporters and/or buffer segments of the filling system is scanned by one or more cameras, wherein the respective degrees of occupation are determined by an electronic image processing of the recorded images, wherein, further, for each individual buffer segment, precise, i.e. finely classified degrees of occupation are determined, wherein, for the determination of these finely classified degrees of occupation within the image processing, the following procedure is applied: First, the recorded image is analysed in detail to the point of determining what number of bottles or cans are present on the buffer segment at the moment of recording, wherein each individual bottle or can is recognised as an object of the type, i.e. is recognised as such, wherein these bottles or cans may even be located in different orientations at different places on the buffer segment, i.e. standing upright or even fallen over (7), after which the number determined of the bottles or cans is compared with a possible maximum number of bottles or cans which is stored internally in the computer, from which the degree of occupation at that particular moment is determined, and wherein, as a function of the degree of occupation determined for the associated buffer segment, the throughput capacity of an individual machine of the filling system is regulated.

2. Method according to claim 1, **characterised in that** thermal imaging cameras and associated data processing systems are used.

3. Method according to any one of the preceding claims, **characterised in that** the optical recognition systems for monitoring the bottle or can flow are used on at least part sections of a filling system.

4. Method according to any one of the preceding claims, **characterised in that** the optical recognition systems are used for monitoring the degree of occupation of buffer segments.

5. Method according to any one of the preceding claims, **characterised in that** the optical recognition systems for monitoring the individual flow behaviour of systems are used with effect on upstream/downstream buffers and parts of the system.

6. Method according to any one of the preceding claims, **characterised in that** the finely classified degrees of occupation are increments of 2%.

## Revendications

1. Procédé servant à surveiller, commander et optimiser des installations de transvasement pour des produits de tous types, en particulier destiné à être mis en oeuvre dans l'industrie des boissons, dans laquelle installation de transvasement la régulation de puissance est réalisée par diverses machines de l'installation à l'aide de l'occupation de transporteurs et/ou de lignes de mise en tampon entre les diverses machines, dans lequel des systèmes de reconnaissance optoélectroniques et des installations de traitement de données associées auxdits systèmes sont utilisés pour obtenir des informations nécessaires à la commande ou à la surveillance de l'installation, dans lequel des appareils de prise d'images et des calculateurs de traitement d'images sont utilisés, dans lequel les systèmes de reconnaissance optoélectroniques sont mis en oeuvre aux fins de la reconnaissance d'objets, tels que des bouteilles ou des canettes, et dans lequel des méthodes de l'analyse d'images et de la reconnaissance d'objets sont mises en oeuvre dans les installations de traitement de données associées, dans lequel procédé l'occupation des transporteurs et/ou des lignes de mise en tampon de l'installation de transvasement est échantillonnée par une ou plusieurs caméras, dans lequel les niveaux d'occupation respectifs sont déterminés par un traitement d'images électronique des images prises, dans lequel en outre des niveaux d'occupation précis, en d'autres termes précisément échelonnés, sont déterminés pour chaque ligne de mise en tampon individuelle, dans lequel on procède comme suit afin de déterminer lesdits niveaux d'occupation précisément échelonnés dans le cadre du traitement d'images : l'image prise est tout d'abord analysée pour déterminer le nombre de bouteilles ou de canettes qui se trouvent au moment de la prise sur la ligne de mise en tampon, dans lequel chaque bouteille ou canette individuelle est reconnue comme un objet du type, en d'autres termes comme un objet de ce type, dans lequel lesdites bouteilles ou canettes peuvent se trouver également dans des orientations différentes en des emplacements différents sur la ligne de mise en tampon, donc en position verticale ou également en position renversée (7), le nombre déterminé des bouteilles ou des canettes est par la suite comparé à un nombre maximal de bouteilles ou de canettes possible mémorisé dans le calculateur, ce qui permet de déterminer le niveau d'occupation instantané, et dans lequel par la suite le débit d'une machine individuelle de l'installation de transvasement est régulé en fonction du niveau d'occupation déterminé de la ligne de mise en tampon associée.

2. Procédé selon la revendication 1, **caractérisé en ce que** des caméras thermiques et des installations de traitement de données associées sont utilisées.

3. Procédé selon l'une quelconque des revendications précédentes, **caractérisé en ce que** les systèmes de reconnaissance optiques sont utilisés aux fins de la surveillance du flux de bouteilles ou de canettes au niveau au moins de sections partielles d'une installation de remplissage.

4. Procédé selon l'une quelconque des revendications précédentes, **caractérisé en ce que** les systèmes de reconnaissance optiques sont utilisés aux fins de la surveillance du niveau d'occupation de tables de mise en tampon.

5. Procédé selon l'une quelconque des revendications précédentes, **caractérisé en ce que** les systèmes de reconnaissance optiques sont utilisés aux fins de la surveillance du comportement d'interférence interne d'installations ayant des répercussions sur des tampons et parties de l'installation montés en amont/en aval.

6. Procédé selon l'une quelconque des revendications précédentes, **caractérisé en ce que** les niveaux d'occupation précisément échelonnés sont des étapes de 2 %.
